# FASCICULE DE BREVET EUROPEEN

(11) **EP 0 883 498 B1**
(45) Date de publication et mention de la délivrance du brevet: **24.01.2001**
(21) Numéro de dépôt: 97907132.1
(22) Date de dépôt: 26.02.1997
(51) Int. Cl.: B44B 5/00

(54) **COMPOSTEUR A MOLETTES A MOUVEMENT PROGRAMMABLE**
MARKIERSTEMPEL MIT PROGRAMMIERBAR BEWEGTEN PRÄGERÄDERN
PROGRAMMABLY MOVABLE NUMBERING DEVICE WITH SERRATED WHEELS

(30) Priorité: 28.02.1996 FR 9602709
(43) Date de publication de la demande: 16.12.1998
(73) Titulaire: Deconche, Gérard, 69100 Villeurbanne (FR); Corgier, Pascal, 69100 Villeurbanne (FR)
(72) Inventeur: Deconche, Gérard, 69100 Villeurbanne (FR); Corgier, Pascal, 69100 Villeurbanne (FR)
(74) Mandataire: Richebourg, Michel François
(86) Numéro de dépôt international: FR9700341
(87) Numéro de publication internationale: WO9731789

(56) Documents cités:
- EP-A- 0 060 937
- DE-A- 2 455 128
- DE-A- 2 719 122
- DE-A- 2 731 849
- DE-A- 3 122 392
- DE-A- 3 607 768
- FR-A- 2 340 823
- US-A- 3 771 442
- US-A- 4 176 599

## Description

La présente invention concerne le secteur technique des dispositifs de numérotation automatique par impression dans ou sur une pièce, généralement métallique, d'un code de numérotation ou autre sans enlèvement de matière.

De tels dispositifs sont connus dans leur principe général. On connaît deux principales familles d'équipements, d'une part les petites machines à positionnement manuel, dont l'inconvénient est précisément leur manipulation manuelle donc fastidieuse lorsque la numérotation change fréquemment, ou pour chaque pièce différente, et d'autre part les machines sophistiquées à commande numérique, beaucoup plus coûteuses, comportant notamment le mouvement d'un moyen d'impactage ou de gravage selon deux axes.

Il n'existe donc pas de dispositif intermédiaire qui offrirait à la fois la souplesse de manipulation des machines programmables, et un coût relativement modéré accessible aux entreprises dont les besoins en ce domaine restent modestes.

Une tentative a été effectuée avec le brevet DE 37 02 540 qui vise également les machines intermédiaires et qui sera discuté ci-dessous.

L'invention résout ce problème par un dispositif mécanique dont la conception et le mouvement des pièces sont originaux, et donnent accès de manière techniquement simple, donc peu coûteuse, à une programmation complète soit pas-à-pas, soit quelconque, avec de plus une possibilité d'affichage du numéro imprimé en vue du contrôle par l'opérateur.

Par "numéro", on entend ici tout type de marquage, soit numérotation soit marquage alphanumérique ou autres, symboles divers etc.....

Les dispositifs connus (voir par exemple fig. 1) comportent en règle générale des molettes 1 disposées côte à côte et coaxiales. Les caractères 3 à imprimer sont en saillie sur le pourtour 2. Une roue 15 dite " à rochet " est positionnée entre chaque molette, et est accolée à et solidaire en rotation de ladite molette. Cette roue à rochet comporte des encoches 4 ou éléments analogues de prise qui sont activés par coopération avec des systèmes de type poussoir. En activant le poussoir, on fait pivoter la roue et par conséquent la molette jusqu'au caractère choisi. On opère de même pour chaque molette de manière à composer l'ensemble du "numéro" à marquer.

Entre chaque caractère, sur le pourtour de la molette, est affiché le caractère qui sera imprimé, avec en général un décalage angulaire de 90° pour permettre une lecture aisée.

Le brevet DE 31 22 392 décrit un dispositif qui ne comporte pas de roue à rochet. Un vérin fait pivoter la pièce 15 tandis qu'un poussoir 20 manoeuvre la pièce 18 en position engrenée ou non. Un dispositif pivotant 21 constitue un système de recherche d'origine mais aussi de blocage. La molette 10 ne peut tourner que dans un seul sens. Ainsi, toute recherche de nouveau numéro est obligatoirement longue.

Le brevet DE 27 19 122 décrit un dispositif tournant dans un seul sens selon l'alternative choisie.

Le brevet DE 24 55 128 décrit un dispositif dont chaque molette est perçée d'un trou unique, permettant le repérage initial grâce à un jet d'air.

Le brevet DE 36 07 768 décrit un dispositif dans lequel les molettes peuvent être entraînées dans le sens horaire ou anti horaire, par un moteur pas à pas et un ensemble de pignons et courroies.

Dans un système plus récent, DE 37 02 540, ce dispositif a été abandonné alors que ce brevet vise, comme la présente invention, le marché des composteurs ou numéroteurs de classe " intermédiaire ".

On conçoit aisément que le problème, dans ces systèmes antérieurs connus, réside dans la multiplicité d'opérations manuelles à effectuer, surtout lorsque l'incrémentation numérique n'est pas de plus ou moins une unité.

On peut évidemment songer à automatiser ce genre d'appareil, mais il subsistera un temps de manipulation long et des difficultés et complexités techniques évidentes en raison dans la plupart des cas de la disposition roue à rochet / poussoir ( ou tout système analogue ) ou de l'inconvénient majeur d'une rotation pas à pas dans un sens imposé.

L'invention sera décrite plus en détail dans ce qui suit, mais naturellement à titre non limitatif.

La Fig. 1 représente un système de l'art antérieur avec roue à rochet destinée à être mise en rotation par un système à poussoir ou analogue.

La Fig. 2 représente un mode préféré de l'invention.

La Fig. 3 représente une vue en perspective ( non à l'échelle) de la réalisation selon la Fig. 2.

La Fig. 4 représente un système optique servant à repérer le positionnement des molettes en conjonction avec un algorithme.

La Fig. 5 représente un mode de réalisation préféré de l'invention.

Sur la Fig. 2, on voit que chaque molette 1 porte sur son pourtour 2 non seulement les caractères 3 à imprimer, mais aussi des encoches 4 ou tout autre élément de prise ou d'entraînement mécanique.

Toutes les molettes sont coaxiales autour de l'axe 5 lequel doit naturellement être capable de tenir en pression l'effort exercé par exemple par la presse.

Selon le principe général non limitatif, chaque molette est encadrée par un élément comportant un bras pendulaire 6 dont sont solidaires deux bras latéraux 7 et 8 en forme de " fourchette ", dont chaque branche en forme de " U ", 9 et 10 , est terminée par un moyen 11, 12 d'engrènement, capable de coopérer mécaniquement avec les encoches 4 pour entraîner la molette 1 en rotation lorsque le moyen 11 ou 12 se déplace verticalement dans un sens ou l'autre.

Naturellement, la disposition schématique représentée pour la compréhension peut prendre, en pratique industrielle, toutes les formes accessibles à l'homme du métier, par exemple géométrie en une seule pièce et analogues.

Notamment, les moyens 11, 12 d'engrènement coopérant mécaniquement avec les encoches 4 peuvent être manipulés par des moyens différents du bras pendulaire décrit ci dessus, et par exemple chacun par un moyen mécanique distinct, la condition étant que le double mouvement pendulaire " l " et vertical " v " décrit ci-dessous soit possible, et également , de manière tout-à-fait préférée, qu'un des deux moyens 11 ou 12 soit toujours engrené, afin d'éviter l'entraînement de la molette dont la position vient d'être fixée par la molette dont on fixe ensuite la position, cf. ci-dessous, par friction notamment.

Pour opérer ce mouvement vertical d'indexation de haut en bas ou de bas en haut, le bras est fixé autour d'un axe 13 parallèle à l'axe des molettes. Cet axe 13 est capable d'être déplacé verticalement dans les deux sens, selon une amplitude fixe v

Par ailleurs, le bras pendulaire est capable de pivoter vers l'extérieur ou l'intérieur de la molette, d'où son appellation de " pendulaire ", avec une amplitude fixe l.

L'amplitude l et la géométrie de l'ensemble sont calculés pour que au moins l'un des moyens 11 ou 12 soit toujours engagé dans une encoche 4.

Ceci a pour but de positionner la molette pour l'indexation choisie et très accessoirement de la bloquer avant l'action de la presse, sous réserve de l'action d'un moyen distinct de blocage en position par un moyen quelconque accessible à l'homme de métier, par exemple un vérin engageant une dent dans une encoche 4 après le positionnement. Pour des raisons d'encombrement, il serait préférable qu'un tel moyen soit disposé vers l'intérieur du dispositif pour ne pas en augmenter le gabarit.

Par ailleurs, l'amplitude v et la géométrie de l'ensemble, et notamment le rayon des molettes, etc.... sont calculés pour que chaque déplacement du bras d'amplitude v fasse pivoter la molette d'un demi-pas, c'est-à-dire d'un arc angulaire égal à la moitié de celui qui serait nécessaire pour passer d'un caractère initial au suivant ou au précédent.

Selon l'invention, on va alors combiner les deux mouvements pour opérer de manière rationnelle, donc programmable et rapide, le changement des caractères.

On comprend que une amplitude v vers le bas suivie d'une amplitude v vers le haut et sans mouvement pendulaire va faire effectuer à la molette une rotation de 1/2 pas moins 1/2 pas, soit donc un double mouvement donnant un résultat neutre: le caractère en position de marquage n'a pas été modifié.

Une amplitude v vers le bas, puis un mouvement pendulaire ( lequel va donc changer le côté de la molette où l'encoche est engrenée par le moyen 11 ou 12), puis une remontée du bras d'amplitude v va se traduire par une rotation de la molette de 1/2 pas dans un sens , puis ( à cause du changement de côté de l'encoche engrenée ) à nouveau d'un 1/2 pas dans le même sens, soit au total 1 pas : le caractère a changé du caractère initial au suivant immédiat.

Naturellement, un mouvement 1 dans un sens, puis v , puis 1 dans l'autre sens et enfin v dans l'autre sens peuvent créer par analogie évidente un retour en arrière d'un caractère vers le caractère le précédant immédiatement.

Ainsi, la simple combinaison de deux mouvements élémentaires pilotant un bras lui même mécaniquement très simple suffit pour passer d'un caractère à un autre dans les deux sens, ou rester au neutre.

Ceci représente l'une des originalités les plus importantes de l'invention, car autorisant pour la première fois sur une machine intermédiaire une optimisation radicalement améliorée de la programmation.

Tout moyen 11, 12 capable de faire pivoter chaque molette, pas à pas, d'une distance angulaire égale à la moitié de la distance angulaire qui sépare deux caractères successifs, et de manière réversible, c'est à dire en sens horaire ou anti-horaire pour chaque molette, indépendamment des autres molettes, remplit les nécessités de l'invention, laquelle couvre donc tous ces moyens.

Tous les affichages de caractères sont donc possibles.

Ainsi, par "molette", on désigne aussi toute pièce capable d'être mise en rotation et fixée en position par le double mouvement selon l'invention, circulaire ou non, par exemple comportant des méplats, sur le pourtour de laquelle sont présents tous signes, textes, symboles, pictogrammes etc.... . Selon l'invention, une "molette " s'étend également aux roues à rochet, qui peuvent être manipulées par le moyen de l'invention opérant le double mouvement décrit.

Par ailleurs, étant donné que les éléments mécaniques sont extrêmement simples, et que leurs mouvements sont élémentaires, l'ensemble peut être facilement piloté par un système numérique tout en restant à un coût de fabrication remarquablement faible.

Il va de soi que le dispositif selon l'invention peut être disposé selon une orientation générale quelconque, par exemple selon une disposition inclinée ou autre, de façon notamment à s'intégrer à des machines spécifiques.

Chaque molette comporte un moyen de repérage de sa position par rapport à au moins un des caractères. Par moyen de repérage, on entend tout moyen capable de permettre le repérage de la position de la molette considérée par rapport à un repère qui sera de préférence l'un des caractères.

Le mode de positionnement initial peut être décrit comme suit.

Selon une variante, chaque molette sera percée d'un orifice, par exemple au voisinage de sa périphérie ( orifice 14 ). Un système de repérage optique 17 sera capable de détecter le passage d'un rayon lumineux ou analogue 16 lorsque, évidemment, tous les orifices 14 seront en coïncidence.

Un tel système semble logique, mais est difficile à utiliser avec un nombre important de molettes ( 4, 5, .... 10 ), lequel nombre peut évidemment être quelconque.

Une variante tout à fait préférée de l'invention consiste donc à munir les molettes d'orifices 14 pour tous les caractères( cf. Fig. 4 ) sauf un.

Le caractère sans orifice " associé " est évidemment connu pour chaque molette, ce qui permet d'utiliser des jeux différents de molettes pour passer d'un numérotage simple à un texte ou à un code alpha numérique etc....

Si l'on se réfère à la Fig. 5, on voit que les molettes sont a priori, au départ, dans une position aléatoire. Ce peut être la position d'arrêt précédente, ou résulter d'un changement de molettes etc... ou simplement du montage du dispositif.

On a disposé un système optique ( générateur G, rayon 16 et capteur ou détecteur 17) qui peut être remplacé par tout moyen équivalent.

Le système logique vérifie dans une première phase si le rayon lumineux passe ou non, c'est-à-dire parvient au détecteur ou non.

S'il est bien détecté, on passe à la phase deux.

Dans le cas contraire, où le rayon ne passe pas, le système va faire tourner ensemble ( donc, opération très simple ) toutes les molettes jusqu'à ce que le rayon passe. Considérant qu'un seul orifice fait défaut sur chaque molette, l'opération sera évidemment très rapide.

Ceci ne donne pas encore au système la connaissance du numéro de départ.

La phase deux consiste dans ce but à faire pivoter une molette, logiquement la première, toutes les autres restant fixes, jusqu'à occultation du rayon. Ceci donne au système la connaissance de la position N de la molette responsable de l'interception. Celle ci est enregistrée, puis le système effectue un retour de ladite molette d'un pas pour autoriser à nouveau le passage du rayon. La molette est alors en position soit N + 1 soit N - 1 selon le sens de rotation. Cette position est la position définitive de départ pour cette molette et est enregistrée.

Le système recommence la même opération avec chacune des molettes.

L'opérateur peut alors afficher le numéro souhaité. Le système logique va alors calculer l' "éloignement " de chaque nouveau caractère par rapport au caractère de départ de chaque molette, et, jouant sur la possibilité de mouvement avant ou arrière ou station au neutre, optimiser la rotation de chaque molette jusqu'au caractère choisi.

La souplesse des mouvements autorisée par l'invention rend cette opération très rapide et facilement programmable.

Naturellement, l'ordre de marquage peut venir, non pas d'un opérateur, mais d'un système extérieur tel qu'un horodateur, une horloge, un dispositif de mesure d'une donnée quelconque (par exemple un dispositif de pesage), voire un dispositif de reconnaissance de forme, un système à code barre, etc.... ou tout système capable , de par sa fonction, de générer un signal qui, convenablement codé et transmis par des moyens connus, donnera l'ordre au numéroteur selon l'invention de marquer le "numéro" ( au sens large défini ci-dessus ) approprié.

Les moyens de commande D1 de l'arbre 13 dans le sens vertical ou D2 du bras 6 ,ou d'une des branches 9 ou 10, latéralement , sont quelconques et connus de l'homme de métier. Ils ont donc été volontairement représentés de manière symbolique sur la Fig. 3, de même que le moyen de blocage éventuel D3 , la presse P et la pièce à marquer E .

Ainsi que cela a été précisé, l'encombrement doit être aussi faible que possible. Sur la Fig. 5 , on a représenté en plus du système optique des moyens de commande D4 de deux bras correspondant à deux molettes successives, ainsi qu'un moyen de rappel commun à ces deux molettes, D5.

Pour ne pas encombrer le dessin, D5 a été représenté sur une molette différente, mais il va de soi que chaque couple de molettes successives porte ou coopère avec, chacune un moyen D4 de manoeuvre du bras et, conjointement, un moyen commun de rappel D5 . Les moyens D4 se situent en alternance de chaque côté des molettes, tandis que la disposition commune d'un seul moyen de rappel D5 supprime un point d'appui de ce moyen.

Naturellement, tous ces moyens coopèrent avec ceux des autres figures, même s'ils ne sont pas représentés tous par commodité. Cela sera apparent à l'homme de métier, de même que la meilleure disposition des moyens pour réduire l'encombrement, et les adaptations du bras et des éléments formant "fourchette".

L'invention s'applique à tout type d'industrie utilisant la fonction de numérotage ( au sens large ci-dessus ) et y compris par des moyens tels que l'encrage, ou le marquage à chaud, pour respectivement les papiers et cartons etc.... et les matières plastiques et analogues; en effet, selon l'invention, les fonctions des mouvements des pièces mécaniques et leurs mécanismes sont importants, et non les moyens de marquage qui peuvent être quelconques. Ceci pourra être facilement apprécié par l'homme de métier.

## Revendications

1. Composteur à molettes (1) à mouvement programmable, du type comprenant des molettes (1) portant des caractères destinés à être imprimés dans une matière, chaque molette (1) étant entraînée en rotation par un moyen mécanique permettant de sélectionner le caractère voulu pour chaque molette (1), après quoi l'ensemble est soumis à l'action d'une presse, **caractérisé en ce que** chaque molette (1) est mise en rotation par ledit moyen mécanique qui est en outre capable de lui imprimer un mouvement rotatif pas à pas et de sens horaire ou anti-horaire choisi par le programme à chaque positionnement, et est ensuite fixée en position par le même moyen mécanique ou un moyen distinct, et en ce que ledit mouvement horaire ou anti-horaire résulte de la combinaison d'au moins un mouvement vertical « v » aller et retour et d'au moins un mouvement pendulaire ou latéral, c'est-à-dire vers l'intérieur ou l'extérieur de la molette, « I », des moyens d'engrènement (11, 12) constituant ledit moyen mécanique, et lesdits mouvements vertical et latéral étant commandés de manière indépendante.

2. Composteur selon la revendication 1, **caractérisé en ce que** ladite molette (1) comporte des encoches (4) sur son pourtour et en ce que ledit moyen mécanique consiste en deux moyens capables chacun indépendamment d'engrener une encoche différente, et de lui imprimer un mouvement horaire ou anti-horaire élémentaire en position d'engrènement, l'un des moyens étant en position non engrenée et le second en position engrenée, ledit mouvement horaire ou anti-horaire élémentaire correspondant à un demi pas, effectué pendant l'aller ou pendant le retour du mouvement vertical, le pas étant l'intervalle entre deux caractères voisins.

3. Composteur selon l'une quelconque des revendications 1 et 2, **caractérisé en ce que** chaque molette (1) est encadrée par un élément comportant un bras pendulaire (6) dont sont solidaires deux bras latéraux (7 et 8) en forme de « fourchette », dont chaque branche en forme de « U », (9) et (10), est terminée par l'un des moyens (11,12) d'engrènement, capable de coopérer mécaniquement avec les encoches (4) pour entraîner la molette (1) en rotation lorsque le moyen (11 ou 12) se déplace verticalement dans un sens ou l'autre.

4. Composteur selon l'une quelconque des revendication 1 à 3 **caractérisé en ce que** toutes les molettes (1) sont coaxiales autour d'un axe (5) capable de supporter les contraintes de la presse.

5. Composteur selon la revendication 3 ou 4 **caractérisé en ce que** tous les bras pendulaires (6) sont montés pivotants autour d'un axe (13) parallèle à l'axe (5) des molettes.

6. Composteur selon la revendication 3, 4 ou 5 **caractérisé en ce que** le bras pendulaire (6), les bras latéraux (7, 8), les branches en « U » (9, 10) et les moyens d'engrènement (11, 12) sont formés en une seule pièce mécanique.

7. Composteur selon la revendication 3, 4 ou 5 **caractérisé en ce que** le bras pendulaire (6), les bras latéraux (7, 8), les branches en « U » (9,10) et les moyens d'engrènement (11, 12) sont formés en plusieurs pièces mécaniques.

8. Composteur selon l'une quelconque des revendications 1 à 7 **caractérisé en ce que** chaque molette (1) comporte un moyen de repérage de sa position par rapport à au moins un des caractères.

9. Composteur selon la revendication 8 **caractérisé en ce que** toutes les molettes (1) sont munies d'orifices (14) pour tous les caractères sauf un, et en ce qu'un système de repérage optique (17) est capable de détecter le passage d'un rayon lumineux ou analogue (16) lorsque tous les orifices (14) sont en coïncidence.

10. Procédé de positionnement initial d'un composteur à molettes selon la revendication 9 **caractérisé en ce qu**'il comprend une étape dans laquelle un système logique vérifie si le rayon lumineux (16) est occulté ou non et, dans la positive, fait tourner ensemble les molettes (1) jusqu'à ce que le rayon ne soit plus occulté.

11. Procédé selon la revendication 10 **caractérisé en ce que** le système logique fait ensuite pivoter une molette (1) jusqu'à occultation, à nouveau du rayon, ce qui donne la position N de la molette responsable de l'occultation, laquelle est alors ramenée en position N+1 ou N-1 de non occultation, cette position N+1 ou N-1 étant la position initiale de ladite molette, qui est enregistrée, après quoi le système reproduit l'opération pour chaque molette, ce qui donne la position initiale du composteur.

12. Applications du composteur selon l'une quelconque des revendications 1 à 9, ou du procédé selon la revendication 10 ou 11, à tout type de marquage, soit numérotation, soit marquage alpha numérique ou autres, symboles ou textes ou pictogrammes, logos, etc... sans enlever de matière, sur tout support métallique ou non, carton, papier, matière plastique, par tout moyen tel que compostage, encrage, marquage à chaud.

## Patentansprüche

1. Stempelvorrichtung mit Rädern (1) mit programmierbarer Bewegung, die Typen tragen, die dazu bestimmt sind, in einen Werkstoff eingedrückt bzw. aufgedruckt zu werden, wobei jedes Rad (1) durch ein mechanisches Mittel in Drehung versetzt wird, das die Wahl der bei jedem Rad (1) gewünschten Type gestattet, worauf die Einheit der Wirkung einer Presse ausgesetzt wird,
**dadurch gekennzeichnet,** daß jedes Rad (1) durch dieses mechanische Mittel in Drehung versetzt wird, das außerdem in der Lage ist, ihm eine schrittweise Drehbewegung im Uhrzeigersinn oder entgegen dem Uhrzeigersinn zu verleihen, die durch das Programm bei jeder Positionierung gewählt wird, und anschließend in seiner Stellung durch dasselbe mechanische Mittel oder ein getrenntes Mittel fixiert wird, und daß diese Bewegung im Uhrzeigersinn oder entgegen dem Uhrzeigersinn sich aus der Kombination mindestens einer vertikalen Hin- und Herbewegung "v" und mindestens einer Pendelbewegung oder seitlichen Bewegung "l", d.h. einer Bewegung bezüglich des Rads nach innen oder nach außen, der dieses mechanische Mittel bildenden Eingriffsmittel (11, 12) ergibt, wobei die vertikale Bewegung und die seitliche Bewegung unabhängig gesteuert werden.

2. Stempelvorrichtung nach Anspruch 1,
**dadurch gekennzeichnet,** daß das Rad (1) auf seinem Umfang Kerben (4) aufweist und daß das mechanische Mittel aus zwei Mitteln besteht, die jeweils unabhängig mit einer anderen Kerbe in Eingriff kommen können und in Eingriffsstellung dem Rad eine Einzelbewegung im Uhrzeigersinn oder entgegen dem Uhrzeigersinn verleihen können, wobei eines der Mittel in nicht eingreifender Stellung und das zweite in eingreifender Stellung ist, wobei die Einzelbewegung im Uhrzeigersinn oder entgegen dem Uhrzeigersinn einem halben Schritt entspricht, der während des Hinwegs oder während des Rückwegs der vertikalen Bewegung ausgeführt wird, wobei der Schritt das Intervall zwischen zwei benachbarten Typen ist.

3. Stempelvorrichtung nach einem der Ansprüche 1 und 2,
**dadurch gekennzeichnet,** daß jedes Rad (1) von einem Element umrahmt ist, das einen Pendelarm (6) aufweist, mit dem zwei seitliche Arme (7 und 8) in Form einer Gabel fest verbunden sind, wobei jeder U-förmige Schenkel (9 und 10) dieser Gabel an seinem Ende eines der Eingriffsmittel (11, 12) aufweist, das mit den Kerben (4) mechanisch zusammenwirken kann, um das Rad (1) in Drehung zu versetzen, wenn das Mittel (11 oder 12) sich in der einen oder der anderen Richtung vertikal bewegt.

4. Stempelvorrichtung nach einem der Ansprüche 1 bis 3,
**dadurch gekennzeichnet,** daß alle Räder (1) koaxial auf einer Achse (5) angeordnet sind, die die Belastungen der Presse aushalten kann.

5. Stempelvorrichtung nach Anspruch 3 oder 4,
**dadurch gekennzeichnet,** daß alle Pendelarme (6) um eine zur Achse (5) der Räder parallele Achse (13) schwenkbar montiert sind.

6. Stempelvorrichtung nach Anspruch 3, 4 oder 5,
**dadurch gekennzeichnet,** daß der Pendelarm (6), die seitlichen Arme (7, 8), die U-förmigen Schenkel (9, 10) und die Eingriffsmittel (11, 12) aus einem einzigen mechanischen Teil gebildet sind.

7. Stempelvorrichtung nach Anspruch 3, 4 oder 5,
**dadurch gekennzeichnet,** daß der Pendelarm (6), die seitlichen Arme (7, 8), die U-förmigen Schenkel (9, 10) und die Eingriffsmittel (11, 12) in mehreren mechanischen Teilen ausgebildet sind.

8. Stempelvorrichtung nach einem der Ansprüche 1 bis 7,
**dadurch gekennzeichnet,** daß jedes Rad (1) ein Mittel zur Bestimmung seiner Stellung bezüglich mindestens einer seiner Typen aufweist.

9. Stempelvorrichtung nach Anspruch 8,
**dadurch gekennzeichnet,** daß alle Räder (1) bei allen Typen mit Ausnahme einer mit Öffnungen (14) versehen sind und daß ein optisches System (17) zur Stellungsbestimmung den Durchgang eines Lichtstrahls (16) o.dgl. erfassen kann, wenn alle Öffnungen (14) zusammenfallen.

10. Verfahren zur Anfangspositionierung einer Stempelvorrichtung mit Rädern nach Anspruch 9,
**dadurch gekennzeichnet,** daß es einen Schritt umfaßt, in dem ein logisches System prüft, ob der Lichtstrahl (16) verdeckt wird oder nicht und, wenn ja, alle Räder (1) verdreht, bis der Strahl nicht mehr verdeckt ist.

11. Verfahren nach Anspruch 10,
**dadurch gekennzeichnet,** daß das logische System anschließend ein Rad (1) dreht, bis der Strahl wieder verdeckt ist, was die Stellung N des für die Verdeckung verantwortlichen Rads ergibt, das nun in die Stellung N+1 oder N-1 der Nichtverdeckung gebracht wird, wobei diese Stellung N+1 oder N-1 die Anfangsstellung des Rads ist, die gespeichert wird, worauf das System diesen Arbeitsgang bei jedem Rad wiederholt, was die Anfangsstellung des Stempelvorrichtungs ergibt.

12. Verwendung der Stempelvorrichtung nach einem der Ansprüche 1 bis 9 oder des Verfahrens nach Anspruch 10 oder 11 auf jede Art von Stempelung, sei es Numerierung, sei es Stempeln mit alphanumerischen oder anderen Zeichen, Symbolen, Texten, Piktogrammen oder Logos usw. ohne Werkstoffabtrag auf jedem Träger aus Metall oder nicht aus Metall, Karton, Papier, Kunststoff, durch jedes Mittel wie Stempelung, Druckfarbeauftrag, Warmstempelung.

## Claims

1. A character marking device with programmably movable embossed wheels (1), of the type comprising embossed wheels (1) bearing characters intended to be imprinted into a material, rotating movement being imparted to each embossed wheel (1) by a mechanical means making it possible to select the desired character for each embossed wheel (1), after which the assembly is acted upon by a press, characterised in that each embossed wheel (1) is caused to rotate by said mechanical means which is also able to impart thereto a step-by-step rotating movement in a clockwise or anticlockwise direction chosen by the program for each setting, and is then located by the same mechanical means or a separate means, and in that said clockwise or anticlockwise movement arises from the combination of at least one vertical "v" to-and-fro movement and at least one pendulum or lateral movement, i.e. towards the inside or outside of the embossed wheel, "l", engagement means (11,12) forming said mechanical means, and said vertical and lateral movements being controlled independently.

2. A character marking device according to claim 1, characterised in that said embossed wheel (1) includes notches (4) on its circumference, and in that said mechanical means comprises two means each independently able to engage a different notch and to impart thereto an elementary clockwise or anticlockwise movement in the engagement position, one of the means being in a non-engaged position and the second in an engaged position, said elementary clockwise or anticlockwise movement corresponding to one half step carried out during the forward or during the return of the vertical movement, the step being the spacing between two adjacent characters.

3. A character marking device according to either of claims 1 and 2, characterised in that each embossed wheel (1) is enclosed by an element comprising a pendulum arm (6), to which are attached two fork-like side arms (7 and 8), of which each U-shaped prong (9) and (10) is terminated by one of the engagement means (11,12), which can co-operate mechanically with the notches (4) so as to impart rotation to the embossed wheel (1) when the means (11 or 12) is moved vertically in one direction or the other.

4. A character marking device according to any one of claims 1 to 3, characterised in that all the embossed wheels (1) are coaxial about an axis (5) able to withstand the stress of the press.

5. A character marking device according to claim 3 or 4, characterised in that all the pendulum arms (6) are mounted pivotably about an axis (13) parallel to the axis (5) of the embossed wheels.

6. A character marking device according to claim 3,4 or 5, characterised in that the pendulum arm (6), the side arms (7,8), the U-shaped prongs (9,10) and the engagement means (11,12) are formed in a single mechanical piece.

7. A character marking device according to claim 3,4 or 5, characterised in that the pendulum arm (6), the side arms (7,8), the U-shaped prongs (9,10) and the engagement means (11,12) are formed in several mechanical pieces.

8. A character marking device according to any one of claims 1 to 7, characterised in that each embossed wheel (1) comprises a means for registering its position in relation to at least one of the characters.

9. A character marking device according to claim 8, characterised in that all the embossed wheels (1) are provided with holes (14) for all the characters except one, and in that an optical registration system (17) is able to detect the passage of a light beam (16) or the like when all the holes (14) are coincident.

10. A method for the initial setting of a character marking device with embossed wheels according to claim 9, characterised in that it comprises a stage in which a logic system verifies whether the light beam (16) is masked or not and, if so, it causes all the embossed wheels (1) to rotate until the beam is no longer masked.

11. A method according to claim 10, characterised in that the logic system then causes one embossed wheel (1) to pivot until the beam is again masked, which gives the position N of the embossed wheel responsible for the masking, which wheel is then reset to a non-masking position N+1 or N-1, this position N+1 or N-1 being the initial position of said embossed wheel, which is recorded, after which the system reproduces the operation for each embossed wheel and this gives the initial position of the character marking device.

12. Application of the character marking device according to any one of claims 1 to 9, or of the method according to claim 10 or 11, to any type of marking, or numbering, or alphanumeric marking or the like, symbols or text or pictographs, logos, etc..., without removing material, on any metallic or non-metallic support, cardboard, paper, plastics material, by any means, such as numbering, inking, hot stamping.
